# EUROPÄISCHE PATENTSCHRIFT

(11) **EP 2 451 594 B1**
(45) Veröffentlichungstag und Bekanntmachung des Hinweises auf die Patenterteilung: **16.04.2014**
(21) Anmeldenummer: 10732662.1
(22) Anmeldetag: 07.07.2010
(51) Int. Cl.: B21B 31/02, B21B 31/10

(54) **VORRICHTUNG ZUR ARRETIERUNG DES EINBAUSTÜCKES UND DES AXIALLAGERGEHÄUSES EINES WALZENSATZES SOWIE DES WALZENWECHSELWAGENS**
DEVICE FOR LOCKING THE CHOCK AND THE AXIAL BEARING HOUSING OF A ROLL SET AND THE ROLL-CHANGING CARRIAGE
DISPOSITIF POUR BLOQUER L'EMPOISE ET LE LOGEMENT DE ROULEMENT AXIAL D'UNE SÉRIE DE CYLINDRES AINSI QUE LE CHARIOT DE CHANGEMENT DE CYLINDRE

(30) Priorität: 07.07.2009 DE 102009032200; 28.12.2009 DE 102009060641
(43) Veröffentlichungstag der Anmeldung: 16.05.2012
(73) Patentinhaber: SMS Siemag Aktiengesellschaft, 40237 Düsseldorf (DE)
(72) Erfinder: SCHUNN, Konrad, 41352 Korschenbroich (DE); ZWINGMANN, Lothar, 42781 Haan (DE); PULST, Holger, 40822 Mettmann (DE); WURM, Arnulf, 57462 Olpe (DE); HOLZ, Rüdiger, 57290 Neunkirchen (DE)
(74) Vertreter: Klüppel, Walter
(86) Internationale Anmeldenummer: PCT/EP2010/004085
(87) Internationale Veröffentlichungsnummer: WO 2011/003579

(56) Entgegenhaltungen:
- DE-A1- 3 544 403
- DE-A1- 3 631 860

## Beschreibung

Die Erfindung betrifft eine Vorrichtung zur Arretierung des Einbaustückes und des Axiallagergehäuses eines Walzensatzes sowie des Walzenwechselwagens beim Walzen und beim Wechsel von Walzen.

Der Verschleiß an den Walzen eines Walzgerüstes oder ein Programmwechsel erfordert ein Wechseln der Walzensätze in den einzelnen Walzgerüsten eines Walzwerkes.

Hierzu wird in der Praxis ein Walzenwechselwagen eingesetzt, mit dem die Walzen sätze in das Walzgerüst einfahr- bzw. aus diesem heraus fahrbar sind.

In bekannten Konstruktionen wird der Walzenwechselwagen in der Position am Walzgerüst mit eigens dafür vorgesehenen Verriegelungslaschen verriegelt. Ebenso bekannt ist, dass die an der Bedienungsseite angebrachten Verriegelungslaschen zum Verriegeln der Einbaustücke im Gerüst mit der Axialverschiebung der Arbeitswalzen (4 Rollen Walzgerüst) bzw. Zwischenwalzen (18 HS Walzgerüst) kombiniert sind.

Derartige Vorrichtungen zum axialen Verschieben bzw. Einstellen von Walzen sind aus der DE 35 44 403 und DE 36 31 860 bekannt.

Beim Walzenwechsel ist das Axiallager während des Walzenwechsels mit dem Einbaustück nicht fest verbunden. Das hat zur Folge, dass während des Ein- / Ausfahren der Walzen ins / aus dem Gerüst mittels dem Walzenwechselwagen, welcher an dem Axiallagergehäuse den Walzensatz stößt bzw. zieht, sich die Position der Einbaustücke gegenüber dem Axiallagergehäuse verändert, was zu Schwierigkeiten beim Verriegeln im Walzgerüst führt oder die Position des Walzensatzes auf dem Wagen nicht der gewünschten entspricht.

Aufgabe der Erfindung ist es, die vorstehend beschriebenen Nachteile zu vermeiden.

Gelöst wird diese Aufgabe erfindungsgemäß bei einer Vorrichtung zur Arretierung des Einbaustückes und des Axiallagergehäuses eines Walzensatzes sowie des Walzenwechselwagens beim Walzen und beim Wechsel von Walzen, dadurch, dass am Walzenständer eine vertikal und horizontal verschiebbare Verriegelungseinrichtung vorgesehen ist, die Verriegelungselemente aufweist, über die die Verriegelungseinrichtung zur Axialverschiebung der Walze mit dem Walzeneinbaustück, zur Fixierung der Position des Axiallagergehäuses in Bezug auf das Einbaustück der Walze oder dem Walzenwechselwagen in der Walzenwechselposition verriegelbar ist.

Vorzugsweise Ausgestaltungen ergeben sich aus den Unteransprüchen und werden nachfolgend beschrieben.

Das neue Verriegelungskonzept kombiniert die beiden Funktionen so, dass die kombinierte Axialverschiebung Verriegelung neben der Verriegelung der Arbeitswalzeneinbaustücke im 4-Rollen Walzgerüst bzw. der Verriegelung der Zwischenwalzeneinbaustücke im 18 HS Walzgerüst und der Axialverschiebung der Walzen in den Einbaustücken, zusätzlich auch die Verriegelung des Walzenwechselwagens in der Wechselposition am Walzgerüst ermöglicht, ohne dass hierfür eine separate Funktion erforderlich wäre.

Das neue Konzept sieht ferner für den Fall des Walzenwechsels eine Arretierung des Axiallagers, mittels eines schwenkbaren Riegels, mit dem Einbaustück vor. Dadurch wird erreicht, dass während des Walzenwechsels, sich der Walzensatz in sich nicht verändert und ein einwandfreies Verriegeln im Gerüst bzw. ein korrektes Positionieren auf dem Walzenwechselwagen möglich wird.

Die Erfindung soll nachfolgend mit Bezug auf die Zeichnungen näher erläutert werden.

Dabei zeigt:
- Fig. 1: Darstellung der Verriegelung an dem Einbaustück / Axiallagergehäuse
- Fig. 2: Darstellung der Verriegelung an dem Walzenwechselwagen
- Fig. 3: Darstellung des Riegels zur Arretierung des Einbaustückes mit dem Axiallagergehäuse

In Fig. 1 ist die Situation zu erkennen, in der die Walze im Walzgerüst im Einsatz ist. Die an dem Walzenständer geführte kombinierte Verriegelung / Axialverschiebung 2 verriegelt das Einbaustück 3 des Walzensatzes mit dem Verriegelungselement 4 sowie das Axiallagergehäuse 5 des Walzensatzes mit dem Verriegelungselement 6.

In Fig. 2 ist die Situation zu erkennen, in der gerade ein Walzenwechsel stattfindet. Sowohl das Einbaustück 3 als auch das Axiallagergehäuse 5 sind entriegelt. Die an dem Walzenständer 1 geführte kombinierte Verriegelung / Axialverschiebung 2 verriegelt den Walzenwechselwagen 7 mit dem Verriegelungselement 4.

Das neue Konzept beinhaltet eine Vorrichtung zum Arretieren des Einbaustückes 3 mit dem Axiallagergehäuse 5 mittels eines schwenkbaren Riegels 8, der mit einem Verriegelungselement 9, welches an dem Block der kombinierten Verriegelung / Axialverschiebung 2 angebracht ist, geöffnet werden kann und der beim Wegfahren des Verriegelungselementes 9, durch sein Eigengewicht das Einbaustück 3 mit dem Axiallagergehäuse 5 über einen axial angeordneten Bolzen 10, der fest am Einbaustück 3 angebracht ist und durch das Axiallagergehäuse 5 geführt wird, axial arretiert. Der Bolzen 10 ist am Ende angeschrägt, so dass sich bei dem Zusammenfahren des Walzensatzes der schwenkbare Riegel 8 an der Schräge wegdrücken kann, und dann bei komplettem Zusammenfahren des Walzensatzes durch Eigengewicht in die im Bolzen 10 vorgesehene Nut fällt. Um ein Wegkippen des schwenkbaren Riegels 8 im freien Zustand zu vermeiden, sind zwei Anschläge 11 am Axiallagergehäuse 5 befestigt.

## Patentansprüche

1. Vorrichtung zur Arretierung des Einbaustückes (3) und des Axiallagergehäuses (5) eines Walzensatzes sowie des Walzenwechselwagens (7) beim Walzen und beim Wechsel von Walzen,
**dadurch gekennzeichnet,**
**dass** am Walzenständer (1) eine horizontal verschiebbare Verriegelungseinrichtung (2) vorgesehen ist, die Verriegelungselemente (4,6,9) aufweist, über die die Verriegelungseinrichtung (2) zur Axialverschiebung der Walze mit dem Walzeneinbaustück (3), zur Fixierung der Position des Axiallagergehäuses (5) in Bezug auf das Einbaustück (3) der Walze oder dem Walzenwechselwagen in der Walzenwechselposition verriegelbar ist.

2. Vorrichtung nach Anspruch 1,
**dadurch gekennzeichnet,**
**dass** am Einbaustück (3) ein axial fest angeordneter Bolzen (10) vorgesehen ist, der durch das Axiallagergehäuse (5) geführt ist und
**dass** am Axiallagergehäuse (5) ein schwenkbarer Riegel (8) vorgesehen ist, der mit dem aus dem Axiallagergehäuse (5) herausragenden Bolzen (10) derart in Eingriff bringbar ist, dass über diesen Bolzen (10) der axiale Abstand zwischen dem Einbaustück (3) und dem Axillagergehäuse (5) während des Walzenwechsels fixierbar ist.

3. Vorrichtung nach Anspruch 2,
**dadurch gekennzeichnet,**
**dass** der schwenkbare Riegel (8) mittels des einen Verriegelungselementes (9) zur Entriegelung in Eingriff bringbar ist.

4. Vorrichtung nach einem der vorstehenden Ansprüche,
**dadurch gekennzeichnet,**
**dass** der schwenkbare Riegel (8) beim Wegfahren des Verriegelungselementes (9) durch sein Eigengewicht mit dem Bolzen (10) in Eingriff bringbar ist, um das Einbaustück (3) gegenüber dem Axiallagergehäuse (5) axial zu arretieren.

5. Vorrichtung nach einem der vorstehenden Ansprüche,
**dadurch gekennzeichnet,**
**dass** der Bolzen (10) am aus dem Axiallagergehäuse (5) herausragenden Ende angeschrägt ist, so dass bei dem Zusammenfahren des Walzensatzes der schwenkbare Riegel (8) an der Schräge wegdrückbar ist und dann durch das Eigengewicht mit dem Bolzen in Eingriff bringbar ist.

6. Vorrichtung nach einem der vorstehenden Ansprüche,
**dadurch gekennzeichnet,**
**dass** zur Vermeidung eines Wegkippens des schwenkbaren Riegels (8) im freien Zustand, zwei Anschläge (11) am Axiallagergehäuse (5) vorgesehen sind.

## Claims

1. Device for locking the chock (3) and the axial bearing housing (5) of a roll set as well as the roll change carriage (7) during rolling and during change of rolls, **characterised in that** provided at the roll housing (1) is a horizontally displaceable locking device (2) having locking elements (4, 6, 9) by way of which the locking device (2) for axial displacement of the roll is lockable to the roll chock (3) in order to fix the position of the axial bearing housing (5) with respect to the chock (3) of the roll or is lockable to the roll change carriage in the roll change position.

2. Device according to claim 1, **characterised in that** provided at the chock (3) is a pin (10) which is arranged to be axially fixed and which is led through the axial bearing housing (5) and that provided at the axial bearing housing (5) is a pivotable latch (8) which can be brought into engagement with the pin (10), which protrudes out of the axial bearing housing (5), in such a manner that the axial spacing between the chock (3) and the axial bearing housing (5) during the roll change is fixable by way of this pin (10).

3. Device according to claim 2, **characterised in that** the pivotable latch (8) can be brought into engagement by means of one locking element (9) for unlocking.

4. Device according to any one of the preceding claims, **characterised in that** the pivotable latch (8) can, on movement away of the locking element (9), be brought by its own weight into engagement with the pin (10) so as to axially lock the chock (3) relative to the axial bearing housing (5).

5. Device according to any one of the preceding claims, **characterised in that** the pin (10) is chamfered at the end, which protrudes out of the axial bearing housing (5), so that on movement together of the roll set the pivotable latch (8) can be pressed away at the chamfer and can be brought by its own weight into engagement with the pin.

6. Device according to any one of the preceding claims, **characterised in that** two abutments (11) are provided at the axial bearing housing (5) for avoidance of tipping away of the pivotable latch (8) in the free state.

## Revendications

1. Dispositif pour le blocage de l'empoise de cylindre (3) et du logement de palier axial (5) d'une batterie de cylindres de laminage, ainsi que du chariot pour le remplacement des cylindres de laminage (7) lors du laminage et lors du remplacement des cylindres de laminage, **caractérisé en ce qu'**on prévoit, contre le montant de cage (1), un mécanisme de verrouillage (2) mobile en direction horizontale, qui présente des éléments de verrouillage (4, 6, 9) par lesquels on peut verrouiller le mécanisme de verrouillage (2) pour le déplacement axial du cylindre avec l'empoise de cylindre (3), pour la fixation de la position du logement de palier axial (5) par rapport à l'empoise de cylindre (3) ou avec le chariot de remplacement des cylindres de laminage dans la position de remplacement des cylindres de laminage.

2. Dispositif selon la revendication 1, **caractérisé en ce qu'**on prévoit, contre l'empoise de cylindre (3), un boulon (10) disposé à demeure en direction axiale, qui est guidé à travers le logement de palier axial (5) et **en ce qu'**on prévoit, contre le logement de palier axial (5), un verrou pivotant (8) qui peut entrer en interaction avec le boulon (10) faisant saillie hors du logement de palier axial (5), de telle sorte que, via ce boulon (10), on peut fixer l'écartement axial entre l'empoise de cylindre (3) et le logement de palier axial (5) au cours du remplacement des cylindres de laminage.

3. Dispositif selon la revendication 2, **caractérisé en ce que** le verrou pivotant (8) peut être activé pour le déverrouillage au moyen dudit un élément de verrouillage (9).

4. Dispositif selon l'une quelconque des revendications précédentes, **caractérisé en ce que** le verrou pivotant (8), lorsque l'élément de verrouillage (9) s'écarte, peut entrer en interaction, de par son propre poids, avec le boulon (10), pour bloquer en direction axiale l'empoise de cylindre (3) par rapport au logement de palier axial (5).

5. Dispositif selon l'une quelconque des revendications précédentes, **caractérisé en ce que** le boulon (10) est biseauté à l'extrémité faisant saillie par rapport au logement de palier axial (5), si bien que lors du déplacement conjoint de la batterie de cylindres, le verrou pivotant (8) peut être repoussé à l'aide du biseau et peut ensuite entrer en interaction avec le boulon, de par son propre poids.

6. Dispositif selon l'une quelconque des revendications précédentes, **caractérisée en ce que**, pour éviter un écartement par basculement du verrou pivotant (8) à l'état libre, on prévoit deux butées (11) contre le logement de palier axial (5).
